# EUROPÄISCHE PATENTSCHRIFT

(11) **EP 0 308 723 B1**
(45) Veröffentlichungstag und Bekanntmachung des Hinweises auf die Patenterteilung: **02.12.1992**
(21) Anmeldenummer: 88114570.0
(22) Anmeldetag: 07.09.1988
(51) Int. Cl.: B67C 3/06, B67C 3/22

(54) **Füllorgan für Getränkefülleinrichtungen**
Filling head for beverage filling equipment
Organe de remplissage pour installation d'embouteillage de boissons

(30) Priorität: 22.09.1987 DE 3731759
(43) Veröffentlichungstag der Anmeldung: 29.03.1989
(73) Patentinhaber: APV Ortmann + Herbst GmbH, 22307 Hamburg (DE)
(72) Erfinder: Sauspreischkies, Wolfgang, Dipl.-Ing., D-2000 Hamburg 62 (DE)
(74) Vertreter: Schaefer, Konrad, Dipl.-Phys.

(56) Entgegenhaltungen:
- DE-A- 3 606 977
- FR-E- 92 742
- GB-A- 2 162 829

## Beschreibung

Die Erfindung betrifft ein Füllorgan der im Oberbegriff des Anspruches 1 genannten Art.

Ein solches Füllorgan ist aus der FR-E-92742 bekannt.

Derartige Füllorgane weisen einen Gaskanal auf, der bei untergesetzter Flasche das Behälterinnere mit dem Gasraum des Kessels verbindet. Dieser Gaskanal wird bei Füllorganen der eingangs genannten Art im wesentlichen für zwei Zwecke benötigt, und zwar zum einen zum Vorspannen des Behälters und zum anderen als Rückgaskanal.

Dabei wird zunächst das Gasventil vor Füllbeginn geöffnet, um den Behälter mit dem Kesseldruck vorzuspannen. Bei Erreichen von Gleichdruck kann ein Flüssigkeitsventil geöffnet werden bzw. öffnet bei üblicher Konstruktion unter Federwirkung von selbst. Dann strömt Flüssigkeit in den Behälter, wobei das aus dem Behälter entweichende Gas durch den Gaskanal strömt. Erreicht die Flüssigkeitsoberfläche das untere Ende des Gaskanales, so steigt sie in diesem auf. Gas kann nicht mehr entweichen, und die Füllung wird gestoppt.

Vorteilhaft bei dieser Konstruktion ist der während des Vorspannens und des Füllens ungestört vorhandene große Querschnitt des Gaskanales. Beim Vorspannen gelangt das Gas aus dem Gasraum des Kessels mit hoher Geschwindigkeit in den Behälter, so daß dieser schnell auf Gleichdruck mit dem Gasraum des Kessels gebracht wird und somit das Füllen schnell beginnen kann. Auch während des Füllens erfolgt die Rückgasführung zum Kessel hin ungestört und schnell. Mit dieser Konstruktion kann also sehr schnell gefüllt werden, was bei modernen Hochleistungsanlagen von großer wirtschaftlicher Bedeutung ist.

Dabei wird das Innere des Gaskanales bei jeder Füllung mit Flüssigkeit benetzt. Beim nächsten Füllvorgang wird beim Vorspannen des Behälters von dem mit hohem Druck einströmenden Gas die Netzflüssigkeit aus dem Gaskanal mitgerissen. Es entsteht sogenannte nasse Vorluft. Diese ist jedoch, da sie ein Aufschäumen des Getränkes bewirkt, schädlich und soll vermieden werden.

Bei Füllorganen der eingangs genannten bekannten Art wird daher jeweils zwischen zwei Füllvorgängen, also dann, wenn bei einer rotierenden Fülleinrichtung die Füllorgane sich zwischen dem Auslaufstern und dem Einlaufstern befinden, das Gasventil kurzzeitig geöffnet, so daß ein Gasstrom mit hoher Geschwindigkeit durch den Gaskanal ausströmt und darin befindliche Netzflüssigkeit ausbläst. Auf diese Weise wird trockene Vorluft erreicht.

Nachteilig bei dieser bekannten Konstruktion ist aber, daß aufgrund des hohen Druckes im Kessel bei auch nur kurzzeitigem Öffnen des Gasventiles sehr viel Gas entweicht. Da das über dem Getränk im Kessel stehende Gas im wesentlichen aus CO₂ besteht, wird also sehr viel teures CO₂ abgeblasen, was Kostennachteile mit sich bringt. Außerdem wird die aus dem Gaskanal ausgeblasene Flüssigkeit aufgrund der hohen Gasströmungsgeschwindigkeit stark vernebelt, was zu Flüssigkeitsniederschlägen auf den umgebenden Maschinenteilen führt.

Eine grundsätzlich andere Lösung des Problemes der nassen Vorluft ergibt sich mit der Konstruktion der DE-A-1 216 722. Bei dieser Konstruktion ist im Gaskanal eine schaltbare Drossel vorgesehen, die während des gesamten Vorspannvorganges eingeschaltet ist. Damit wird erreicht, dap während des Vorspannens das Gas mit gedrosselter niedriger Geschwindigkeit den Gaskanal durchströmt. Dadurch wird das Mitreißen von Netzflüssigkeit aus dem Gaskanal in den Behälter verhindert bzw. stark verringert. Nachteilig bei dieser Konstruktion ist allerdings, daß sich dadurch der Vorspannvorgang und somit die gesamte Füllzeit erheblich verlängert.

Die Aufgabe der vorliegenden Erfindung besteht daher darin, ein schnellfüllendes Füllorgang der eingangs genannten Art zu schaffen, bei dem das Ausblasen des Gaskanales mit geringeren Kosten verbunden ist und das Vernebeln vermieden wird.

Diese Aufgabe wird erfindungsgemäß mit den Merkmalen des Kennzeichnungsteiles des Anspruches 1 gelöst.

Erfindungsgemäß ist im Gaskanal eine Drossel vorgesehen, die das Ausblasen mit niedrigerer Gasströmungsgeschwindigkeit ermöglicht. Auch bei ungenauer Zeitsteuerung des Ausblasvorganges kann aufgrund der niedrigeren Gasgeschwindigkeit die ausgeblasene Gasmenge besser kontrolliert werden, so daß sich ein geringerer Gasverbrauch ergibt und somit teures CO₂ gespart werden kann. Da die Gasströmungsgeschwindigkeit durch die Drossel verringert wird, wird die ausgeblasene Flüssigkeit weniger stark vernebelt. Die Drossel ist lediglich während des Ausblasens eingeschaltet, während aller übrigen Betriebsphasen des Füllorgans aber ausgeschaltet. Sie ist also insbesondere ausgeschaltet während des Vorspannens, das mit hohem Querschnitt des Gaskanales, also mit hoher Geschwindigkeit erfolgen kann, so daß die Gesamtfüllgeschwindigkeit des Füllorganes niedrig bleibt bzw. bei vorgegebener Gesamtfüllzeit mehr Zeit zum ruhigen Einfüllen der Flüssigkeit zur Verfügung steht.

Die erfindungsgemäß gedrosselte Ausblasung kann in bekannter Weise so vorgenommen werden, daß während des Behälterwechsels, wenn also kein Behälter unter dem Füllorgan steht, das Gasventil öffnet, ausbläst und anschließend wieder schließt. Vorteilhaft mit den Merkmalen des Anspruches 2 wird aber das Gasventil nur geöffnet und nach dem Ausblasen nicht wieder geschlossen. Es bleibt solange offen, bis der nächste Behälter unter dem Füllorgan angepreßt und vorgespannt wird. Dadurch wird ein Steuervorgang eingespart. Nachteile durch zu hohen Gasverbrauch entstehen hierbei nicht, ganz im Gegensatz zum Stand der Technik, bei dem eine solche Schaltung wegen des ungedrosselten hohen Gasverbrauches nicht möglich wäre.

Vorteilhaft sind die Merkmale des Anspruches 3 vorgesehen. Auf diese Weise wird eine schaltbare Drossel ohne mechanischen Mehraufwand, insbesondere ohne zusätzlichen Steueraufwand, erreicht. Die Drossel sitzt in Form eines Drosselstückes unter dem Ventilkörper, für den ohnehin eine Hubsteuerung vorgesehen ist. Es ist nur eine zusätzliche Hubstellung vorzusehen, bei der der Ventilkörper geöffnet ist, das Drosselstück aber noch in den Gaskanal eintaucht und diesen drosselt. Zum Vorspannen wird der Ventilkörper in eine zweite Hubstellung so weit angehoben, daß das Drosselstück aus dem Gaskanal ausgehoben ist, dieser somit im vollen Querschnitt frei ist.

In der Zeichnung ist die Erfindung beispielsweise und schematisch im Schnitt durch ein erfindungsgemäßes Füllorgan mit als Rückluftrohr ausgebildetem Gaskanal dargestellt.

Wie aus der Figur ersichtlich, ist am Ringkessel 1 einer rotierenden Fülleinrichtung radial nach außen sich erstreckend ein Füllorgan 2 angeschlossen. Dabei verbindet ein Flüssigkeitsanschluß 3 den Flüssigkeitsraum des Ringkessels mit dem Bereich oberhalb des Flüssigkeitsventiles 6 des Füllorganes und ein Gasanschluß 4 den Gasraum des Kessels mit dem Gasraum 5 des Füllorganes.

Unterhalb des Flüssigkeitsventiles 6 befindet sich der Auslauf 7 des Füllorganes, unter dem eine Flasche 8 in bekannter Weise abgedichtet gehalten ist.

Es ist ein das Flascheninnere mit dem Gasraum 5 verbindendes Rückluftrohr 9 vorgesehen, das höhenbeweglich im Füllorgan 2 angeordnet ist und das Flüssigkeitsventil 6 trägt. In üblicher Ausgestaltung solcher Füllorgane ist das Flüssigkeitsventil selbstöffnend ausgebildet. Über einen Flansch 10 am Rückluftrohr 9 stützt es sich mit einer Druckfeder 11 gegen das Füllorgan ab und öffnet somit automatisch, wenn Gleichdruck zwischen dem Inneren der Flasche 8 und dem Gasraum 5 hergestellt ist.

Das Rückluftrohr 9 ragt mit seinem unteren Ende 12 bis zu der Höhe in die Flasche 8 hinein, bis zu der gefüllt werden soll, wie dies bei herkömmlichen Rückluftrohrkonstruktionen zu bekannten Zwecken der Steuerung des Füllstopps üblich ist.

Am oberen Ende des Rückluftrohres ist ein erweitertes Rohrstück 13 vorgesehen, in dem ein Ventilkörper 14 des Gasventiles vorgesehen ist. Der Ventilkörper 14 weist an seinem oberen Ende zwei im Höhenabstand angeordnete, querstehende Betätigungsplatten 15 und 16 auf, zwischen denen ein Betätigungshebel 17 in Eingriff bringbar ist, der über eine Welle 18, die das Gehäuse des Füllorganes 2 durchläuft, von außen winkelbetätigbar ist. Durch Drücken des Betätigungshebels 17 von oben auf die untere Betätigungsplatte 15 kann der Ventilkörper 14 nach unten bewegt und durch Drücken von unten gegen die obere Betätigungsplatte 16 nach oben bewegt werden. Die untere Betätigungsplatte 15 stützt sich ferner in üblicher Weise über eine Druckfeder 19 nach unten gegen einen Flansch 20 des Rückluftrohres ab.

An der unteren Querfläche des Ventilkörpers 14 ist ine Ringdichtung 21 vorgesehen, mit der der Ventilkörper 14 auf dem Boden 22 des erweiterten Rohrstückes 13 in abdichtenden Eingriff gelangen kann, wodurch das Rückluftrohr 9 verschlossen wird.

Bei einem Füllvorgang mit dem insoweit konventionell konstruierrten Füllorgan bleibt zunächst der Betätigungshebel 17 kraftfrei. Sowohl das Rückluftrohr 9 als auch der Ventilkörper 14 liegen in der unteren Schließstellung und werden dort gegen den Druck der Druckfedern 11 bzw. 19 vom Gasdruck im Innenraum des Füllorganes gehalten. Es wird nun die Flasche 8 unter den Auslauf 7 des Füllorganes gebracht und in Dichtlage gehalten. Sodann wird durch Anheben des Betätigungshebels 17 der Ventilkörper 14 angehoben, und es strömt Gas in die Flasche 8, bis in dieser derselbe Druck (Gleichdruck) herrscht, wie im Gasraum 5. Dann hebt automatisch unter Einwirkung der Druckfeder 11 das Flüssigkeitsventil 6 an, und Flüssigkeit strömt in die Flasche 8, bis sie das untere Ende 12 des Rückluftrohres 9 erreicht. Dadurch wird dieses gegen aus dem Inneren der Flasche 8 in den Gasraum 5 rückströmendes Gas verschlossen und somit die Füllung gestoppt. Dabei steigt aber Flüssigkeit im Rückluftrohr 9 auf. Der Ventilkörper 14 wird nun nach unten in Schließstellung bewegt. Es sind dann sowohl das Flüssigkeitsventil 6 als auch das Gasventil 21 geschlossen, und die Flasche 8 kann gefüllt abgezogen werden.

Schließt nun der nächste Füllvorgang an, so hängen vom vorhergehenden Füllvorgang noch benetzende Tropfen im Inneren des Rückluftrohres 9. Beim Vorspannen, wenn also der Ventilkörper 14 angehoben wird, strömt Gas unter hohem Druck in die Flasche und reißt diese Tröpfchen mit, die sich fein zerstäubt auf die Innenfläche der Flasche 8 setzen und zm Ausschäumen des einzufüllenden Getränkes führen.

Um dies zu vermeiden, wird nach dem Stand der Technik zwischen den Füllvorgängen, wenn also die Flasche 8 entfernt ist, durch entsprechende Betätigung des Betätigungshebels 17 der Ventilkörper 14 kurz angehoben. Gas aus dem Gasraum 5 strömt unter hohem Druck, also mit hoher Geschwindigkeit durch das Rückluftrohr 9 ins Freie und bläst alle anhängenden Flüssigkeitströpfchen aus. Beim nachfolgenden Füllvorgang kann also mit trockener Vorluft gearbeitet werden. Dabei geht aber viel Gas, insbesondere teures CO₂ verloren.

Um dem abzuhelfen, sieht die Erfindung vor, in dem Gaskanal eine Drossel vorzusehen, die die Ausströmgeschwindigkeit drosselt. Bei der in der Figur dargestellten Ausführungsform ist zu diesem Zweck unter dem Ventilkörper 14 ein Drosselstück 24 angeordnet, das konzentrisch im Rückluftrohr 9 mit engem Spalt 25 sitzt. Die den Betätigungshebel 17 steuernde Steuereinrichtung ist so ausgebildet, daß sie beim Ausblasen zwischen den Füllvorgängen den Ventilkörper 14 nur geringfügig anhebt, so daß das Drosselstück 24 über seine wesentliche Länge im Rückluftrohr 9 verbleibt, wobei der Spalt 25 stark drosselnd wirkt. Nun kann über geeignete Zeitsteuerung die Gasausströmung so begrenzt werden, daß bei ausreichendem Ausblasen von Flüssigkeitströpfchen aus dem Rückluftrohr 9 ein nur geringer Gasverbrauch auftritt.

Da bei dieser Hubstellung des Ventilkörpers 14 die Drossel auch während des Vorspannens arbeiten würde, wodurch sich die Vorspannzeit ungünstig verlängert, wird vorzugsweise während des Vorspannens der Ventilkörper 14 über einen wesentlich größeren Hub angehoben, und zwar bis in die gestrichelt dargestellte Stellung. Dabei ist das Drosselstück 24 ganz aus dem Rückluftrohr ausgehoben, so daß dieses mit vollem Querschnitt zum schnellen Vorspannen zur Verfügung steht.

Es kann mit der erfindungsgemäßen Konstruktion zum Ausblasen das Gasventil 14 geöffnet und nach einer gewissen Zeit wieder geschlossen werden, wobei sich bereits die Vorteile der Erfindung ergeben. Eine weitere konstruktive und insbesondere steuertechnische Vereinfachung kann dadurch erreicht werden, daß zum Ausblasen das Gasventil 14 nur geöffnet und dann in der Öffnungsstellung belassen wird. Dann wird solange ausgeblasen - wobei sich durch die erfindungsgemäße Drosselung die Gasverluste beherrschen lassen - bis die nächste Flasche 8 unter das Füllorgan angesetzt wird. Es wird dann also bei weiter geöffnetem Gasventil sofort mit dem Vorspannen der Flasche begonnen. Dann wird aber vorteilhaft, wie zuvor beschrieben, der Ventilkörper 14 in die obere Hubstellung gehoben, um mit vollem Querschnitt vorspannen zu können.

Im Rahmen der vorliegenden Erfindung kann das Füllorgan weitgehend gegenüber der dargestellten Ausführungsform variiert werden.

So kann abweichend von der dargestellten Konstruktion die Höhenbewegung von Rückluftrohr 9 und Flüssigkeitsventil 6 getrennt vorgesehen sein. Auch kann anstelle des dargestellten höhengesteuerten Rückluftrohres 9 ein Gaskanal vorgesehen sein, der nicht mittig durch das Flüssigkeitsventil 6 verläuft, sondern beispielsweise außerhalb des Füllorganes feststehend angeordnet ist.

Anstelle, wie dargestellt, vom Füllen von Flaschen, kann das erfindungsgemäße Füllorgan auch zum Füllen von Dosen in bekannter Weise variiert werden.

Auch kann die konstruktive Ausbildung der Drossel anders gelöst werden, als mit dem dargestellten Drosselspalt 25. Auch die Schaltbarkeit der Drossel kann auf andere Weise gelöst werden, zum Beispiel mittels Ventilen, die eine Drosselumgehungsleitung schalten oder dergleichen.

## Patentansprüche

1. Füllorgan einer Einrichtung zm Füllen von Getränken in Behälter unter Gegendruck, mit einem Gaskanal, der den Behälter auf Höhe des Füllpegels mit dem Gasraum des Kessels verbindet und ein Gasventil aufweist, wobei Steuereinrichtungen für das Gasventil vorgesehen sind, die dieses vor Füllbeginn zum Vorspannen des Behälters öffnen, nach Füllstopp schließen und zwischen den Füllvorgängen bei fehlendem Behälter zum Ausblasen des Gaskanales öffnen, dadurch gekennzeichnet, daß im Gaskanal (9) eine Drossel (24) vorgesehen ist, wobei die Steuereinrichtung (15, 16, 17) derart ausgebildet ist, daß die Drossel während des Ausblasens eingeschaltet und während der übrigen Betriebsphasen des Füllorganes ausgeschaltet ist.

2. Füllorgan nach Anspruch 1, dadurch gekennzeichnet, daß die Steuereinrichtung (15, 16, 17) derart ausgebildet ist, daß das Gasventil (14) nach dem Ausblasen geöffnet bleibt.

3. Füllorgan nach Anspruch 1 mit einem als den Gaskanal verschließender, in Kanalrichtung hubgesteuerter Ventilkörper ausgebildeten Gasventil, dadurch gekennzeichnet, daß die Drossel als in den Gaskanal (9) ragendes, dessen Querschnitt verengendes, am Ventilkörper (14) befestigtes Drosselstück (24) ausgebildet ist, wobei der Ventilkörper in zwei Hubstellungen steuerbar ist, in denen bei offenem Gasventil das Drosselstück in den Gaskanal ragt bzw. aus diesem ausgehoben ist.

## Claims

1. Filling head of an apparatus for filling containers with beverages under counterpressure with a gas passage which connects the container at the height of the filling level to the gas space of the tank and has a gas valve, control devices being provided for the gas valve which open it before the beginning of the filling process to pre-pressurise the container, close after the termination of filling and open between the filling processes when no container is present to blow out the gas passage, characterised in that a throttle (24) is provided in the gas passage (9) whereby the control device (15,16,17) is so constructed that the throttle is operative during the blowing out process and is inoperative during the other operational phases of the filling head.

2. Filling head as claimed in claim 1, characterised in that the control device (15,16,17) is so constructed that the gas valve (14) remains open after the blowing out process.

3. Filling head as claimed in claim 1 with a gas valve constructed as a valve body which seals the gas passage and is vertically controlled in the direction of the passage, characterised in that the throttle is constructed as a throttle member (24) which is secured to the valve body (14) and extends into the gas passage (9) and constricts its cross-section, whereby the valve body is controllable into two vertical positions in which, when the valve is open, the throttle member extends into the gas passage and is lifted out of it, respectively.

## Revendications

1. Organe de remplissage d'un dispositif destiné à déverser des boissons par contre-pression dans des réceptacles, présentant un canal de passage des gaz qui relie le réceptacle, à la hauteur du niveau de remplissage, à la chambre à gaz de la cuve, et est muni d'une soupape à gaz, la soupape à gaz étant équipée de dispositifs de commande qui ouvrent cette dernière avant le début du remplissage, afin d'imposer une tension préalable au réceptacle, qui la ferment après l'arrêt du remplissage et qui l'ouvrent entre les processus de remplissage, en l'absence de réceptacle, en vue de la purge pneumatique du canal de passage des gaz, caractérisé par le fait qu'un étranglement (24) est prévu dans le canal (9) de passage des gaz, le dispositif de commande (15, 16, 17) étant réalisé de telle sorte que l'étranglement soit en fonction au cours de la purge pneumatique, et hors fonction durant les autres phases de fonctionnement de l'organe de remplissage.

2. Organe de remplissage sel on la revendication 1, caractérisé par le fait que le dispositif de commande (15, 16, 17) est réalisé de telle sorte que la soupape (14) à gaz demeure ouverte après l a purge pneumatique.

3. Organe de remplissage selon la revendication 1, présentant une soupape à gaz réalisée sous la forme d'un corps obturateur qui obture le canal de passage des gaz, et dont la course de soulèvement est commandée dans la direction dudit canal, caractérisé par le fait que l'étranglement est conçu sous la forme d'une pièce d'étranglement (24), fixée au corps obturateur (14) et s'engageant dans le canal (9) de passage des gaz, dont elle rétrécit la section transversale, le corps obturateur pouvant être commandé à deux positions de soulèvement dans lesquelles, la soupape à gaz étant ouverte, la pièce d'étranglement s'engage dans le canal de passage des gaz, ou est respectivement soulevée hors de ce dernier.
